# EUROPÄISCHE PATENTSCHRIFT

(11) **EP 1 627 964 B1**
(45) Veröffentlichungstag und Bekanntmachung des Hinweises auf die Patenterteilung: **17.10.2007**
(21) Anmeldenummer: 05017948.0
(22) Anmeldetag: 18.08.2005
(51) Int. Cl.: E03C 1/29

(54) **Geruchsverschluss für einen Ablauf**
Odour seal for a drain
Siphon pour une bouche d'écoulement

(30) Priorität: 20.08.2004 DE 202004013127 U
(43) Veröffentlichungstag der Anmeldung: 22.02.2006
(73) Patentinhaber: VIEGA GmbH & Co. KG, 57439 Attendorn (DE)
(72) Erfinder: Hennes, Frank, D-57413 Finnentrop (DE); Wessel, Heinz-Werner, D- 58840 Plettenberg (DE)
(74) Vertreter: Cohausz & Florack

(56) Entgegenhaltungen:
- EP-A- 1 447 486
- DE-A1- 3 109 384
- FR-A- 2 397 495

## Beschreibung

Die vorliegende Erfindung betrifft einen Geruchverschluss für einen Ablauf, insbesondere für ein Waschbecken, mit einem Gehäuse und einem dem Gehäuse zugeordneten Kastengehäuse für eine Montage unter Putz gemäß dem Oberbegriff des Anspruchs 1.

Es ist bekannt, unterhalb von Waschbecken einen Geruchverschluss vorzusehen, der durch einen Rohrbogen gebildet ist. In dem Rohrbogen befindet sich ein Fluidpegel, so dass unangenehme Gerüche nicht durch den Ablauf aufsteigen können. Nachteilig bei solchen Geruchverschlüssen ist, dass diese relativ viel Bauraum benötigen und dieser Raum unterhalb des Beckens nicht mehr für andere Zwecke zur Verfügung steht. Zudem müssen die Bauteile im sichtbaren Bereich regelmäßig gereinigt werden.

Es gibt auch Geruchsverschlüsse, die in einem Kastengehäuse unter Putz montiert werden können, wobei allerdings Höhen- und sonstige Toleranzausgleiche nur durch separate Zusatzelemente außerhalb des Geruchverschlusses möglich sind. Dies gestaltet die Montage vergleichsweise aufwendig.

Das Dokument DE-A-31 09 384 zeigt eine Wandeinbau-Ablaufarmatur mit Geruchverschluss, die einen in eine Wand einmauerbaren Kasten und ein in den Kasten einsetzbares Gehäuse aufweist. In dem Gehäuse, welches einen rechteckigen Querschnitt besitzt, sind durch eine lotrechte Querwand zwei nebeneinanderliegende lotrechte Kanäle (Hauptkanal und Nebenkanal) gebildet. Die beiden Kanäle führen unter einer Tauchwand her und über eine dahintergelegene Stauwand hinweg und münden in einen gemeinsamen am Gehäuseboden angeformten Ablaufstutzen. An der vorderen Gehäusewand ist oben ein an den Hauptkanal anschließender Stutzen angeformt. Das Gehäuse ist dabei lösbar in den eingemauerten Kasten eingesetzt, wobei ein bodenseitig am Kasten angeformter Stutzen den gehäuseseitigen Stutzen aufnimmt. An dem Gehäuse ist ferner in einer die Tauchwand nach oben verlängernden Gehäusewand ein Stutzen angeformt, der mit horizontaler Achse in den Nebenkanal führt. Dieser gehäuseseitige Stutzen steht in einer lösbaren Steckverbindung mit einem horizontalen am Kasten angeformten Stutzen, der nach oben in einen angeformten Stutzen mit lotrechter Achse fortgesetzt ist. Dabei ist an letztgenanntem Stutzen eine Leckwasserleitung eines Rohrbelüfters und -entlüfters oder eines Heißwasserspeichers angeschlossen.

Der vorliegenden Erfindung liegt die Aufgabe zugrunde, einen Geruchverschluss für einen Ablauf zu schaffen, der auf einfache Weise beabstandet von dem Becken unter Putz montiert werden kann.

Diese Aufgabe wird mit einem Geruchverschluss für einen Ablauf mit den Merkmalen des Anspruches 1 gelöst.

Der erfindungsgemäße Geruchverschluss umfasst ein Gehäuse und ein dem Gehäuse zugeordnetes Kastengehäuse für eine Montage unter Putz. An dem Gehäuse sind ein Einlass mit einem Einlassstutzen und ein Auslass vorgesehen. In dem Gehäuse ist eine U-förmige Umlenkung für ein durchströmendes Fluid ausgebildet. Ferner ist an einer Seitenwand des Kastengehäuses eine Öffnung ausgebildet ist.

Erfindungsgemäß ist der Einlass höhenverstellbar an dem Gehäuse gehalten, wobei die Öffnung des Kastengehäuses mit einer Abdeckung verschließbar ist, in der eine Durchführung für ein in den Einlassstutzen einsteckbares Rohr vorgesehen ist.

Dadurch kann ein Toleranzausgleich auch noch nach Festlegung des Gehäuses vorgenommen werden. Dadurch wird die Montage erheblich vereinfacht, da ein Ablaufrohr in unterschiedlichen Höhen an den Einlass angeschlossen werden kann, so dass die Ausrichtung auch ohne Schneiden erfolgen kann.

Das Kastengehäuse verbleibt nach dem Verputzen in der Aussparung der Wand montiert, während sich das Gehäuse über die Öffnung montieren und demontieren lässt.

Für eine formschöne Aufnahme des Kastengehäuses in einer Aussparung der Wand ist die Öffnung des Kastengehäuses mit der Abdeckung verschließbar, in welcher eine Durchführung für ein in den Einlassstutzen einsteckbares Rohr ausgespart ist.

Gemäß einer bevorzugten Ausgestaltung ist das Gehäuse in dem unter Putz montierbaren Kastengehäuse lösbar befestigt. Dadurch kann das Gehäuse mit der Umlenkung bei Bedarf aus dem Kastengehäuse entfernt werden, beispielsweise weil Wertgegenstände in den Ablauf fallen gelassen wurden, die dann in die Umlenkung eingespült werden. Dadurch kann der Raum unterhalb des Beckens für andere Zwecke genutzt werden, da lediglich über eine Rohrverbindung der Anschluss zu dem Gehäuse hergestellt werden muss, das sich jedoch selbst innerhalb einer wand befinden kann, so dass der Geruchverschluss von außen ein ansprechendes Erscheinungsbild aufweist und mit der Wand abschließen kann. Ferner entfällt auch das Reinigen der Bauteile des Geruchverschlusses, die ohnehin geschützt angeordnet sind.

Gemäß einer weiteren Ausgestaltung der Erfindung ist an dem Gehäuse mindestens ein Befestigungsmittel ausgebildet, das an dem Kastengehäuse festlegbar ist. Bei einem Verschieben des Einlasses wird dadurch verhindert, dass sich das Gehäuse versehentlich in dem Kastengehäuse ebenfalls bewegt. Das Befestigungsmittel kann dabei ein Hakenelement aufweisen, das durch ein Verdrehen des Gehäuses relativ zu dem Kastengehäuse an einem Vorsprung festlegbar ist. Dadurch wird eine vertikale Bewegung des Gehäuses nach einer erfolgten Montage verhindert.

Der Einlass ist vorzugsweise durch einen Rohrbogen gebildet, der einen im wesentlichen horizontal ausgerichteten Einlassstutzen aufweist, der dann auf einfache Weise mit einem entsprechenden Rohr verbunden werden kann. Für die Höhenverstellung weist der Einlass einen sich im wesentlichen vertikal erstreckenden Rohrabschnitt auf, der in eine rohrförmige Aufnahme an dem Gehäuse einsteckbar ist. Dieser Rohrabschnitt kann am Umfang umlaufende Rillen zur Führung und Verstärkung aufweisen. Eine Abdichtung kann dabei über mindestens einen Dichtring erfolgen, der an dem Rohrabschnitt oder der Aufnahme gehalten ist.

Der Einlass kann über ein Fixierelement in der Höhe festgelegt werden, aber für einen nachfolgenden Winkelausgleich noch ein verdrehen zulassen. Es ist auch möglich, eine Fixierung sowohl in der Höhe als auch um eine vertikale Drehachse vorzunehmen.

Gemäß einer bevorzugten Ausgestaltung der Erfindung ist an dem Gehäuse ein Auslassstutzen vorgesehen, der in einen Ablaufstutzen des Kastengehäuses einsteckbar ist. Eine solche Steckverbindung ist leicht zu montieren und zu demontieren, wobei über das Einstecken eine ausreichende Abdichtung hergestellt werden kann.

Die Montage des Kastengehäuses wird weiter vereinfacht, wenn seitlich hervorstehende Flansche ausgebildet sind, an denen Befestigungsmittel montiert werden können.

Die Erfindung wird nachfolgend anhand eines Ausführungsbeispieles mit Bezug auf die beigefügten Zeichnungen näher erläutert. Es zeigen:
- Figur 1: eine teilweise geschnittene Seitenansicht eines Ausführungsbeispieles eines erfindungsgemäßen Geruchverschlusses;
- Figur 2: eine Seitenansicht des Geruchverschlusses der Figur 1 in Explosionsdarstellung;
- Figur 3a und 3b: zwei Ansichten des Kastengehäuses des Geruchverschlusses der Figur 1;
- Figur 4: eine perspektivische Ansicht des Gehäuseoberteils des Geruchverschlusses der Figur 1;
- Figur 5: eine Seitenansicht des Gehäuses des Geruchverschlusses, und
- Figur 6: eine geschnittene Ansicht entlang der Linie A-A der Figur 5.

Ein Geruchverschluss umfasst ein Kastengehäuse 1, in dem ein Gehäuse 2 aufgenommen ist. An dem Gehäuse 2 ist ein Einlass 3 montiert, der als Rohrbogen ausgebildet ist und einen sich horizontal erstreckenden Einlassstutzen 4 aufweist. In dem Einlassstutzen 4 ist eine Dichtung 5 angeordnet, in die ein Rohr 6 eingesteckt werden kann. Das Rohr 6 ist über ein Winkelstück 7 mit einem Ablauf eines Waschbeckens verbindbar. Abweichend von einem kreisförmigen Querschnitt können Einlassstutzen 4, Dichtung 5 und Rohr 6 auch elliptisch ausgebildet sein.

Das Kastengehäuse 1 weist an der Seite des Rohres 6 einen Einlasskanal 8 auf, an dessen Außenseite mehrere umlaufende Rillen ausgebildet sind, die ein einfaches Ablängen des Einlasskanals 8 entsprechend der Tiefe des Putzes bei einer Unterputzmontage ermöglichen. Der entsprechend abgelängte Einlasskanal 8 ist mit der plattenförmigen Abdeckung 9 verschließbar, in der eine Öffnung zur Durchführung des Rohres 6 ausgespart ist.

An einem unteren Bereich des Kastengehäuses 1 ist ein Ablaufstutzen 18 ausgebildet, der über einen Endabschnitt 10 mit einem Ablaufrohr verbindbar ist.

Wie in Figur 2 zu sehen ist, umfasst das Gehäuse 2 im unteren Bereich einen Auslassstutzen 11, der in den Ablaufstutzen 18 des Kastengehäuses 1 einsteckbar ist. Im oberen Bereich ist der Einlass 3 mit einem Rohrabschnitt 12 versehen, der in vertikaler Richtung in das Gehäuse 2 einfügbar ist. Ferner ist an dem Gehäuse 2 ein Hakenelement 13 zur Befestigung an dem Kastengehäuse 1 vorgesehen.

Wie in Figur 3a und 3b gezeigt ist, bildet der Einlasskanal 8 eine Öffnung 14 aus, die so bemessen ist, dass das Gehäuse 2 durch diese Öffnung 14 eingefügt werden kann. Dabei kann der Auslassstutzen 11 des Gehäuses 2 in den Ablaufstutzen 18 an dem Kastengehäuse 1 eingefügt werden. Um das Gehäuse 2 an dem Kastengehäuse 1 zu fixieren, ist an einem Boden des Einlasskanals 8 ein hervorstehender pilzkopfartiger Vorsprung 15 ausgebildet, der durch das Hakenelement 13 hintergriffen werden kann.

An dem Kastengehäuse 1 ist an der der Öffnung 14 gegenüberliegenden Wand ein zu beiden Seiten hervorstehender Flansch 19 angeformt, in dem Öffnungen 20 ausgespart sind. Dadurch kann über Schrauben oder andere Befestigungsmittel das Kastengehäuse 1 über die Flansche 19 einfach an einem Mauerwerk fixiert werden.

In Figur 4 ist ein Gehäuseoberteil 21 des Gehäuses 2 dargestellt, an dem das Hakenelement 13 ausgebildet ist. Das Hakenelement 13 steht seitlich hervor und weist an einem plattenförmigen Element einen Schlitz 23 auf, der um den Halsabschnitt des Vorsprunges 15 fügbar ist. Dann verhindert der Vorsprung 15, dass das Hakenelement 13 nach oben bewegt werden kann. Ferner ist an dem Hakenelement 13 ein nach oben hervorstehender Griffabschnitt 24 ausgebildet.

An der Oberseite des Gehäuses 2 ist eine im Querschnitt kreisförmige Aufnahme 22 für den vertikalen Rohrabschnitt 12 des Einlasses 3 ausgebildet.

In den Figuren 5 und 6 ist das Gehäuse 2 im Detail dargestellt. An dem Auslassstutzen 11 sind zwei voneinander beabstandete Nuten 26 vorgesehen, in die Dichtringe 25 eingelegt sind. Dadurch wird neben einer Abdichtung des Auslassstutzens 11 in dem Ablaufstutzen 18 auch eine gewisse mechanische Fixierung erhalten.

Im oberen Bereich des Gehäuses 2 ist ein Vorsprung 27 und eine Aussparung 28 vorgesehen, die das Aufklippsen einer Klammer ermöglichen, die durch die Aussparung 28 an einen Außenumfang des Rohrabschnittes 12 anlegbar ist. Dadurch kann der Einlass 3 durch das Aufklippsen einer Klammer in die umlaufenden Rillen in der gewünschten Höhe fixiert werden. Es ist allerdings auch möglich, den Rohrabschnitt 12 ausschließlich über ein oder mehrere Dichtringe 31 zu fixieren, die in entsprechenden Nuten an dem Rohrabschnitt 12 angeordnet sind und klemmend in der Aufnahme 22 anliegen. Durch die Klammer wird dann noch ein verdrehen, zumindest in einem gewissen Toleranzbereich zugelassen, aber ein Verstellen in der Höhe verhindert. Es ist auch möglich, im Bereich des Eingriffes der Klammer an dem Rohrabschnitt 12 diesen mit einer stegförmigen Aussparung zu versehen, so dass der Einlass 3 innerhalb dieser Aussparung relativ zu der fixierten Klammer bewegbar bleibt und nur über die Klemmkräfte eines Dichtringes gehalten ist. Dies erleichtert ein Verschieben des Einlasses 3 für Montagezwecke.

In dem Gehäuse 2 ist ferner noch ein Topf 30 angeordnet, der ein durch den Einlass 3 strömendes Fluid dazu zwingt, eine U-förmige Umlenkung zu durchlaufen, bevor ein Abfluss durch den Auslassstutzen 11 und den Ablaufstutzen 18 erfolgen kann.

Die Montage des in weiten Teilen aus Kunststoff herstellbaren Geruchverschlusses erfordert zunächst die Festlegung des kastenförmigen Gehäuses 1 in einem Bauwerk, das anschließend verputzt werden kann. Erst für eine Feininstallation wird dann der Einlasskanal 8 auf die gewünschte Länge abgeschnitten und das Gehäuse 2 über die Öffnung 14 in dem Kastengehäuse 1 montiert. Dabei erfolgt eine Fixierung durch das Hakenelement 13 an dem Vorsprung 15. Nachdem die gewünschte Höhe des Einlasses 3 eingestellt wurde, kann dieser mit dem Rohr 6 verbunden werden.

## Patentansprüche

1. Geruchverschluss für einen Ablauf, insbesondere für ein Waschbecken, mit einem Gehäuse (2) und einem dem Gehäuse (2) zugeordneten Kastengehäuse (1) für eine Montage unter Putz, wobei an dem Gehäuse (2) ein Einlass (3) mit einem Einlassstutzen (4) und ein Auslass (11) vorgesehen sind, wobei in dem Gehäuse eine U-förmige Umlenkung für ein durchströmendes Fluid ausgebildet ist, und wobei an einer Seitenwand des Kastengehäuses (1) eine Öffnung (14) ausgebildet ist, **dadurch gekennzeichnet, dass** der Einlass (3) höhenverstellbar an dem Gehäuse (2) gehalten ist, dass der Geruchverschluss eine Abdekung (9) aufweist, in der eine Durchführung für ein in den Einlassstutzen (4) einsteckbares Rohr (6) vorgesehen ist und dass die Öffnung (14) des Kastengehäuses (1) mit der Abdeckung (9) verschließbar ist.

2. Geruchverschluss nach Anspruch 1, **dadurch gekennzeichnet, dass** das Gehäuse (2) in dem Kastengehäuse (1) lösbar befestigbar ist.

3. Geruchverschluss nach Anspruch 1 oder 2, **dadurch gekennzeichnet, dass** an dem Gehäuse (2) ein Befestigungsmittel (13) ausgebildet ist, das an dem Kastengehäuse (1) festlegbar ist.

4. Geruchverschluss nach Anspruch 3, **dadurch gekennzeichnet, dass** das Befestigungsmittel ein Hakenelement (13) aufweist, dass durch verschwenken des Gehäuses (2) relativ zu dem Kastengehäuse (1) an einem Vorsprung (15) des Kastengehäuses (1) festlegbar ist.

5. Geruchverschluss nach einem der Ansprüche 1 bis 4, **dadurch gekennzeichnet, dass** der Einlass (3) durch einen Rohrbogen gebildet ist, der den, im wesentlichen horizontal ausgerichteten, Einlassstutzen (4) aufweist.

6. Geruchverschluss nach einem der Ansprüche 1 bis 5, **dadurch gekennzeichnet, dass** der Einlass (3) einen sich im wesentlichen vertikal erstreckenden Rohrabschnitt (12) mit einer Vielzahl umlaufender Rillen aufweist, der in eine rohrförmige Aufnahme (22) an dem Gehäuse (2) einsteckbar ist.

7. Geruchverschluss nach Anspruch 6, **dadurch gekennzeichnet, dass** der Rohrabschnitt (12) über mindestens einen Dichtring (31) in der Aufnahme (22) gehalten ist.

8. Geruchverschluss nach einem der Ansprüche 1 bis 7, **dadurch gekennzeichnet, dass** der Einlass (3) mittels einer Klammer oder einem Riegelteil in der Höhe am Gehäuse (2) festlegbar ist und dabei der Einlass (3) drehbar bleibt.

9. Geruchverschluss nach einem der Ansprüche 1 bis 8, **dadurch gekennzeichnet, dass** an dem Gehäuse (2) ein Auslassstutzen (11) vorgesehen ist, der in einen Ablaufstutzen (18) des Kastengehäuses (1) einsteckbar ist.

10. Geruchverschluss nach einem der Ansprüche 1 bis 9, **dadurch gekennzeichnet, dass** das Gehäuse (2) durch die Öffnung (14) des Kastengehäuses (1) herausnehmbar ist.

11. Geruchverschluss nach einem der Ansprüche 1 bis 10, **dadurch gekennzeichnet, dass** an dem Kastengehäuse (1) hervorstehende Flansche (19) zur Festlegung an einem Bauwerk vorgesehen sind.

## Claims

1. Stench trap for a drain, in particular for a wash-basin, comprising a housing (2) and a box casing (1) for concealed mounting associated with the housing (2), the housing (2) being provided with an inlet (3) and an outlet (11), the inlet (3) having an inlet connection piece (4), wherein in the housing a U-shaped deflection is formed for a fluid passing through it, and wherein at a side wall of the box casing (1) an opening (14) is formed, **characterized in that** the inlet (3) is supported on the housing (2) in a height-adjustable manner, that the stench trap has a cover (9) in which a passage is provided for a tube (6) insertable into the inlet connection piece (4), and that the opening (14) of the box casing (1) can be closed by said cover (9).

2. Stench trap as claimed in claim 1, **characterized in that** the housing (2) can be removably attached in the box casing (1).

3. Stench trap as claimed in claim 1 or 2, **characterized in that** a fixture (13) is formed on the housing (2) which can be fixed on the box casing (1).

4. Stench trap as claimed in claim 3, **characterized in that** the fixture comprises a hook element (13) which can be fixed on a projection (15) of the box casing (1) by pivoting the housing (2) relative to the box casing (1).

5. Stench trap as claimed in one of claims 1 to 4, **characterized in that** the inlet (3) is formed by a tube bend including the connection piece (4) which has a substantially horizontal orientation.

6. Stench trap as claimed in one of claims 1 to 5, **characterized in that** the inlet (3) comprises a tube portion (12) extending substantially in a vertical direction and having a plurality of circumferential grooves, the tube portion (12) being insertable into a tubular receptacle (22) on the housing (2).

7. Stench trap as claimed in claim 6, **characterized in that** the tube portion (12) is held in the receptacle (22) by means of at least one sealing ring (31).

8. Stench trap as claimed in one of claims 1 to 7, **characterized in that** the inlet (3) can be fixed in height at the housing (2) by means of a clamp or a locking part, the inlet (3) still being rotatable.

9. Stench trap as claimed in one of claims 1 to 8, **characterized in that** an outlet connection piece (11) is provided on the housing (2) which is insertable into a drain connection piece (18) of the box casing (1).

10. Stench trap as claimed in one of claims 1 to 9, **characterized in that** the housing (2) is removable through the opening (14) of the box casing (1).

11. Stench trap as claimed in one of claims 1 to 10, **characterized in that** projecting flanges (19) for fixing on a building are provided on the box casing (1).

## Revendications

1. Siphon pour une bouche d'écoulement, en particulier pour un lavabo, qui présente un boîtier (2) et un boîtier de caisson (1) associé au boîtier (2) pour permettre un montage encastré, une entrée (3) dotée d'une tubulure d'entrée (4) et une sortie (11) étant prévues sur le boîtier (2), une déflexion en forme de U étant formée dans le boîtier pour le fluide qui le traverse et une ouverture (14) étant formée sur une paroi latérale du boîtier du caisson (1), **caractérisé en ce que** l'entrée (3) est maintenue de manière ajustable en hauteur sur le boîtier (2), **en ce que** le siphon présente un couvercle (9) dans lequel un passage est prévu pour un tube (6) qui peut être enfoncé dans la tubulure d'entrée (4) et **en ce que** l'ouverture (14) du boîtier du caisson (1) peut être refermée par le couvercle (9).

2. Siphon selon la revendication 1, **caractérisé en ce que** le boîtier (2) peut être fixé de manière libérable dans le boîtier de caisson (1).

3. Siphon selon les revendications 1 ou 2, **caractérisé en ce qu'**un moyen de fixation (13) qui peut être fixé sur le boîtier de caisson (1) est formé sur le boîtier (2).

4. Siphon selon la revendication 3, **caractérisé en ce que** le moyen de fixation présente un élément (13) en crochet qui peut être fixé sur une saillie (15) du caisson de boîtier (1) en pivotant le boîtier (2) par rapport au boîtier de caisson (1).

5. Siphon selon l'une des revendications 1 à 4, **caractérisé en ce que** l'entrée (3) est formée par un coude tubulaire qui présente la tubulure d'entrée (4) orientée essentiellement à l'horizontale.

6. Siphon selon l'une des revendications 1 à 5, **caractérisé en ce que** l'entrée (3) présente un tronçon tubulaire (12) qui s'étend essentiellement à la verticale et qui présente plusieurs rainures périphériques qui peuvent être enfichées dans un logement tubulaire (22) ménagé sur le boîtier (2).

7. Siphon selon la revendication 6, **caractérisé en ce que** le tronçon tubulaire (12) est maintenu dans le logement (22) par au moins un anneau d'étanchéité (31).

8. Siphon selon l'une des revendications 1 à 7, **caractérisé en ce que** l'entrée (3) peut être fixée à hauteur dans le boîtier (2) au moyen d'une pince ou d'une pièce de verrouillage, l'entrée (3) pouvant continuer à tourner.

9. Siphon selon l'une des revendications 1 à 8, **caractérisé en ce qu'**une tubulure de sortie (11) qui peut être enfichée dans une tubulure d'écoulement (18) du boîtier de caisson (1) est prévue sur le boîtier (2).

10. Siphon selon l'une des revendications 1 à 9, **caractérisé en ce que** le boîtier (2) peut être enlevé par l'ouverture (14) du boîtier de caisson (1).

11. Siphon selon l'une des revendications 1 à 10, **caractérisé en ce que** des brides (19) qui débordent du boîtier de caisson (1) sont prévues pour la fixation sur un bâtiment.
